# EUROPÄISCHE PATENTSCHRIFT

(11) **EP 2 387 444 B1**
(45) Veröffentlichungstag und Bekanntmachung des Hinweises auf die Patenterteilung: **23.10.2013**
(21) Anmeldenummer: 10700692.6
(22) Anmeldetag: 12.01.2010
(51) Int. Cl.: A63B 69/12

(54) **SCHWIMMBECKEN MIT ABDECKUNG, WOBEI DIE INNERHALB DER ABDECKUNG BEFINDLICHE LUFT KONDITIONIERBAR IST**
SWIMMING POOL HAVING A COVER, WHEREIN THE AIR LOCATED INSIDE THE COVER CAN BE CONDITIONED
PISCINE AVEC COUVERTURE, L'AIR À L'INTÉRIEUR DE LA COUVERTURE POUVANT ÊTRE CONDITIONNÉ

(30) Priorität: 14.01.2009 AT 1909 U
(43) Veröffentlichungstag der Anmeldung: 23.11.2011
(73) Patentinhaber: Hof, Georg, 3011 Purkersdorf (AT)
(72) Erfinder: Hof, Georg, 3011 Purkersdorf (AT)
(74) Vertreter: Itze, Peter
(86) Internationale Anmeldenummer: PCT/AT2010/000007
(87) Internationale Veröffentlichungsnummer: WO 2010/081181

(56) Entgegenhaltungen:
- WO-A1-97/03631
- DE-A1-102004 012 097
- DE-C1- 3 921 015
- DE-U1- 20 220 188
- JP-A- 2003 105 996
- US-A- 5 860 857
- US-A1- 2008 066 758
- US-A1- 2008 210 240

## Beschreibung

Die Erfindung bezieht sich auf ein Schwimmbecken mit Abdeckung, wobei die innerhalb der Abdeckung befindliche Luft konditionierbar ist.

Bei einer bekannten Ausbildung dieser Art ist ein geschlossenes Schwimmbad mit Heizungskonvektoren und mit einer Luftentfeuchtungsanlage versehen. Bei dieser bekannten Ausbildung wird über ein Hygrometer der Feuchtigkeitsgehalt der Luft so eingestellt, dass sich die Atmosphäre für den Menschen innerhalb des Schwimmbades angenehm anfühlt. Dies bedeutet, dass bei niedrigeren Temperaturen das Kältegefühl nicht durch die höhere Luftfeuchtigkeit erhöht wird, bzw. dass bei hohen Temperaturen nicht ein erhöhtes Schwüleempfinden auftritt.

Weiters ist mit JP 2003105996 eine Ausbildung bekannt, bei der eine Abdeckung in das Becken derart abgesenkt wird, dass die Ränder der Abdeckung am Wasserspiegel aufliegen und damit den Luftraum innerhalb der Abdeckung abschließen. Innerhalb dieser Abdeckung wird die Luft gemessen und zwar hinsichtlich der Sauerstoffkonzentration und der Kohlendioxidkonzentration, wobei die abgesaugte Luft mit Luft geringen Sauerstoffgehaltes auf der Basis der gemessenen Werte vermischt wird.

Aus US 2008/0066758 A1 ist ein herkömmliches Schwimmbecken in einem Bauwerksraum eingebaut, wobei dieser Raum mit einem Überdrucksystem verbunden ist und nur über eine Luftschleuse zu betreten ist.

Die DE 3921015 C1 zeigt ein Strömungsbecken für Schwimmer mit einer Gegenstrom-Schwimmeinrichtung, in welcher die Strömungsgeschwindigkeiten vorwählbar sind.

Der Erfindung liegt die Aufgabe zu Grunde ein Schwimmbecken der eingangs genannten Art zu schaffen, bei welchem auf Grund der konditionierten Luft einem Sportler unterschiedliche Trainingsbedingungen angeboten werden können.

Erfindungsgemäß wird diese Aufgabe dadurch gelöst, dass das mit der Abdeckung versehene Schwimmbecken als Gegenstrom-Schwimmkanal ausgebildet ist, dass der Luftraum innerhalb der Abdeckung mit einem Luftgenerator zur Einstellung bzw. Veränderung der Luftzusammensetzung bezüglich des Stickstoff zu Sauerstoffverhältnisses in Verbindung steht, dass der Luftraum mit einem Unterdruckgenerator verbunden ist und dass die Abdeckung mit dem Schwimmbeckenrand über eine Dichtung dicht verbunden ist.

Damit kann Schwimmern erspart werden in Höhentrainingslagern Kondition zu trainieren, da auf Grund des Luftgenerators die Luftzusammensetzung, insbesondere das Verhältnis von Sauerstoff zu Stickstoff an jeden gewünschten Höhengrad angepasst werden kann. Weiters dient dazu auch der Unterdruckgenerator, mittels dessen der in der Abdeckung herrschende Luftdruck auf den der gewünschten Höhenlage entsprechenden Luftdruck abgesenkt werden kann. Der Gegenstrom-Schwimmkanal dient innerhalb dieses Gesamtkonzepts, ebenfalls entsprechend einstellbar, zur Erzielung der gewünschten Trainingsbedingungen, wobei auf Grund der Abdeckung die mit dem Schwimmbeckenrand dicht verbunden ist, ein möglichst kleiner Luftraum geschaffen wird, welcher relativ rasch an die gewünschten Trainingsbedingungen angepasst werden kann.

Vorzugsweise kann das Schwimmbecken auf einem für den Straßenverkehr zugelassenen Anhänger zusammen mit zugehörigen Nebenaggregaten aufgebaut sein, wodurch es für Trainings- oder Demonstrationszwecke zu den jeweils benötigten Plätzen transportiert werden kann, wobei das Schwimmbecken auf dem Anhänger sofort nach Befüllen mit Wasser einsatzbereit ist.

Schließlich kann die Abdeckung und der Luftgenerator an ein bestehendes Schwimmbecken angepasst und montiert sein, womit eine nachträgliche Umrüstung bestehender Schwimmbecken ermöglicht ist.

In der Zeichnung ist ein Ausführungsbeispiel des Erfindungsgegenstandes schematisch dargestellt. Fig. 1 zeigt das Schwimmbecken in Längs-Vertikalschnitt. Fig. 2 ist eine Draufsicht auf das Schwimmbecken bei abgenommener Abdeckung und Fig. 3 gibt einen Quervertikalschnitt nach Linie III-III der Fig. 1 wieder.

Mit 1 ist ein Schwimmbecken bezeichnet, dass mit einer Abdeckung 2 versehen ist. 3 ist ein Luftgenerator, der über eine Zuleitung 4 und eine Ableitung 5 mit dem Luftraum 6 der Abdeckung 2 verbunden ist. Mit 7 ist der Schwimmraum bezeichnet, in welchem das Wasser über einen Umwälzkanal 8 mittels einer Turbine 9 umgewälzt wird und so als Gegenstromschwimmanlage für den Schwimmer dient. Mit 10 ist die Abdichtung zwischen dem Schwimmbecken 1 und der Abdeckung 2 bezeichnet.

In nicht dargestellter Weise kann der Luftraum 6 zusätzlich auch mit einem Unterdruckgenerator verbunden sein, um den im Luftraum 6 herrschenden Luftdruck zu verändern.

In dem Luftgenerator 3 kann die Luftzusammensetzung so eingestellt und kontrolliert werden, dass darin das Stickstoff- zu Sauerstoff-Verhältnis etwa jenem entspricht, wie es in einer Höhe von 2500 - 3000 m herrscht. Dies entspricht den Trainingsanlagen in größerer Höhe, die üblicherweise von Schwimmern und auch anderen Wettkampfsportlern für das Training verwendet werden, um die Leistungsfähigkeit zu steigern. Zusätzlich kann auch noch der Luftdruck etwas verringert werden, und zwar auf jenen Wert, wie er der Zusammensetzung der Luft entspricht. Damit können überall entsprechende Trainingsbedingungen geschaffen werden, ohne dass kostspielige und zeitraubende Reisen für den Sportler notwendig werden.

Die Abmessungen des erfindungsgemäßen Schwimmbeckens können dabei so gewählt werden, dass sie auf herkömmlichen Lastanhängern aufgebaut und auf normalen Straßen ohne Sondergenehmigung transportiert werden können. Die Trainingseinrichtung kann somit Schwimmvereinen oder dergleichen kurzfristig für einige Zeit zur Verfügung gestellt werden, womit die Sportler sich auf entsprechende Wettkämpfe vorbereiten können. Nach Ablauf der Mietzeit wird dann der Anhänger mit Schwimmbecken und Abdeckung an einen anderen Ort gebracht, wo dann Schwimmer anderer Vereine trainieren können.

Die Gegenstromturbine ist selbstverständlich in herkömmlicher Weise steuerbar und auf die körperlichen Gegebenheiten des Schwimmers abstellbar.

Der Luftgenerator, die Umwälzturbine und gegebenenfalls auch ein Unterdruckgenerator können mittels eines zentralen Rechners gesteuert werden, in welchen die persönlichen Daten des jeweiligen Schwimmers gespeichert sind, sodass ein für den Schwimmer gespeichertes Trainingspensum automatisch durchlaufen werden kann.

## Patentansprüche

1. Schwimmbecken mit einer Abdeckung, wobei die innerhalb der Abdeckung befindliche Luft konditionierbar ist, wobei der Luftraum (6) innerhalb der Abdeckung (2) mit einem Luftgenerator (3) zur Einstellung bzw. Veränderung der Luftzusammensetzung bezüglich des Stickstoff zu Sauerstoffverhältnisses in Verbindung steht **dadurch gekennzeichnet, dass** das mit der Abdeckung (2) versehene Schwimmbecken (1) als Gegenstrom-Schwimmkanal ausgebildet ist, dass der Luftraum (6) mit einem Unterdruckgenerator verbunden ist, und dass die Abdeckung (2) mit dem Schwimmbeckenrand über eine Dichtung (10) dicht verbunden ist.

2. Schwimmbecken nach Anspruch 1, **dadurch gekennzeichnet, dass** es auf einem für den Straßenverkehr zugelassenen Anhänger zusammen mit zugehörigen Nebenaggregaten aufgebaut ist.

3. Schwimmbecken nach Anspruch 1 oder 2, **dadurch gekennzeichnet, dass** die Abdeckung (2) und der Luftgenerator (3) an ein bestehendes Schwimmbecken angepasst und montiert sind.

## Claims

1. Swimming pool having a cover, the air contained inside the cover being capable of being conditioned, the air space (6) inside the cover (2) being connected to an air generator (3) for adjusting or varying the composition of the air in terms of the ratio of nitrogen to oxygen, **characterised in that** the swimming pool (1) equipped with the cover (2) is configured as a counter-flow swimming channel, **in that** the air space (6) is connected to a negative pressure generator, and **in that** the cover (2) is sealingly connected to the edge of the swimming pool by means of a seal (10).

2. Swimming pool according to claim 1, **characterised in that** it is mounted, together with the associated ancillary units, on a trailer permitted to travel on the roads.

3. Swimming pool according to claim 1 or 2, **characterised in that** the cover (2) and the air generator (3) are adapted to an existing swimming pool and mounted thereon.

## Revendications

1. Piscine avec une couverture, dans laquelle l'air qui est à l'intérieur de la couverture peut être conditionné, dans laquelle la chambre d'air (6) à l'intérieur de la couverture (2) est reliée à un générateur d'air (3) servant à régler ou à modifier la composition de l'air eu égard au rapport azote/oxygène, **caractérisée en ce que** la piscine (1) pourvue de la couverture (2) est réalisée sous la forme d'un canal de nage à contre-courant, **en ce que** la chambre d'air (6) est reliée à un générateur de dépression, et **en ce que** la couverture (2) est reliée de manière étanche par l'intermédiaire d'une garniture d'étanchéité (10) au bord de la piscine.

2. Piscine selon la revendication 1, **caractérisée en ce qu'**elle est construite conjointement avec des groupes auxiliaires associés sur une remorque homologuée pour circuler sur la voie publique.

3. Piscine selon la revendication 1 ou 2, **caractérisée en ce que** la couverture (2) et le générateur d'air (3) sont adaptés à une piscine existante et sont montés sur cette dernière.
